# EUROPÄISCHE PATENTSCHRIFT

(11) **EP 1 502 331 B1**
(45) Veröffentlichungstag und Bekanntmachung des Hinweises auf die Patenterteilung: **22.08.2007**
(21) Anmeldenummer: 03747421.0
(22) Anmeldetag: 26.04.2003
(51) Int. Cl.: H01R 39/14

(54) **KOLLEKTOR UND ARMIERUNGSRING HIERZU**
COLLECTOR AND ARMOURING RING THEREFOR
COLLECTEUR ET BAGUE DE RENFORCEMENT DESTINEE A CE DERNIER

(30) Priorität: 04.05.2002 DE 10220033
(43) Veröffentlichungstag der Anmeldung: 02.02.2005
(73) Patentinhaber: Friedrich Nettelhoff GmbH & Co.KG Spezialfabrik für Kleinkollektoren, D-58708 Menden (DE)
(72) Erfinder: NETTELHOFF, Christoph, Friedrich, 58706 Menden (DE)
(74) Vertreter: Bünemann, Egon
(86) Internationale Anmeldenummer: PCT/EP2003/004379
(87) Internationale Veröffentlichungsnummer: WO 2003/094310

(56) Entgegenhaltungen:
- EP-A- 1 104 052
- DE-A- 4 302 759
- GB-A- 724 538
- US-A- 3 146 364

## Beschreibung

Die Erfindung betrifft einen Kollektor nach dem Oberbegriff des Anspruchs 1, einen Armierungsring nach dem Oberbegriff des Anspruchs 14 sowie ein Verfahren zu dessen Herstellung nach dem Oberbegriff des Anspruchs 17.

Die EP 1 104 052 A2 sieht ein Armierungselement aus einem Wickel isolierender Fasern vor, die innenliegend zwischen Teilen der Kupferlamellen vorgesehen und von diesen eingeschlossen ist. Ein solcher Wickel kann nur aus elektrisch isolierenden Fasern bestehen, um eine elektrische Isolierung zwischen den Kunststofflamellen zu gewährleisten. Derartige Armierungselemente sind umständlich in einen Kollektor einzubringen und von den mechanischen und thermischen Festigkeitswerten materialbedingt unzulänglich.

Auch die US 3,146,364 sieht einen Wickel von bandartigem Material aus Isolierstoff-Fasern als Armierung um einen Kollektor vor und ist wegen der Begrenzung auf isolierendes Material auf dessen Unzulänglichkeiten hinsichtlich der mechanischen und thermischen Belastbarkeit beschränkt.

Ein Kollektor gattungsgemäß in Betracht zu ziehender Art ist aus der EP 0 634 062 B1 bekannt, der auf eine einfache Weise wie mit schon früher bekannten Glasroving-Armierungsringen zu montieren war, zusätzlich aber die hohe mechanische und thermische Belastbarkeit und Steifigkeit metallischer Armierungsringe einbezog. Der Schlüssel zu diesem Erfolg bestand in einem als Einheit zu handhabendem doppellagigen Armierungsring, bei dem die hohen thermischen und mechanischen Beanspruchungen bis in den Bereich der Grenzbelastungen von Kollektoren hinein von einem außenliegenden metallischen Spannring, insbesondere einem Stahlring, gehalten werden, in den als Isolator ein druckübertragender Ring aus isolierendem Material, beispielsweise aus hochgefülltem GfK-Material eng eingepaßt ist. Ein solches Isolatormaterial kann selbst dann, wenn die Kunststoff-Matrix des Armierungsrings und des Kollektorkörpers ihre Festigkeit mit höheren Temperaturen verliert, durch die Packlage der Glasfasern die Haltekräfte zwischen den zu haltenden Kollektorlamellen und dem Spannring gewährleisten.

Der Vorteil der Belastbarkeit und Formfestigkeit und der gleichzeitig einfachen Montage wird allerdings mit einem erheblichen Herstellungsaufwand für den Armierungsring erkauft. Die sorgfältige Herstellung eines isolierenden Stützrings setzt Spezialkenntnisse bei der Verarbeitung und Bearbeitung von Glasfasern und des Matrix-Materials voraus. Der so hergestellte Isolierring wird für einen festen (Preß-) Sitz in einem Metallring an seiner Umfangsfläche präzise bearbeitet. Desgleichen ist der metallische Spannring zumindest an der innenliegenden Sitzfläche für den Einsatz des Stützrings mit enger Preßsitz-Toleranz zu bearbeiten, ehe die unterschiedlichen Lagen des Armierungsrings fest zusammengefügt werden können.

Aufgabe der Erfindung ist es dementsprechend, einen Armierungsring zu schaffen, der sich wie der vorbekannte Armierungsring als einstückiges Element in herkömmlicher Weise bei der Montage verwenden läßt und eine zumindest entsprechend hohe mechanische und thermische Belastbarkeit aufweist, der aber einfacher, billiger und schneller herzustellen ist, so daß auch der Kollektor insgesamt eine entsprechende Qualität zu einem günstigeren Preis erhält und diese Qualität auch verläßlich im einfacheren Herstellungsverfahren erzielt.

Gemäß der Erfindung ist diese Aufgabe mit einem Kollektor nach dem Anspruch 1, mit einem Armierungsring nach dem Anspruch 14 und mit einem Verfahren nach dem Anspruch 17 zu lösen.

Das Verfahren zur Herstellung des Armierungsrings vereinfacht sich insbesondere dadurch, daß nicht mehr ein massiver Metallring, insbesondere Stahlring, paßgenau gefertigt und auf einen entsprechend paßgenau gefertigten Stützring aufgepreßt, sondern daß ein Wickelverbund aufgebracht wird.

Insbesondere der Wegfall der mit engsten Toleranzen auszuführenden Nachbearbeitungen von Stützring und Spannring, für einen hinreichend genauen Sitz, der aber vom Preßsitz her auch keine unerwünschten und ggf. gefährlichen Spannungen zwischen den beiden Teilen hervorrufen darf schafft erhebliche Vereinfachungen und Verbilligungen. Der Armierungsring ist nunmehr nicht aus zwei gesondert gefertigten und danach miteinander vereinigten Teilen zusammengesetzt, vielmehr entsteht der nunmehr mit einem Spannringteil und einem Stützringteil zusammen zu fertigende Armierungsring aus einem lediglich geschichteten Aufbau. Der Spannringteil, als Wickel auf den Stützringteil aufgebracht, umschließt den Stützringteil also schon von der Wickeltechnik her, ohne daß es einer Präzisionsbearbeitung von Grenzflächen bedürfte.

Es bedarf keiner besonderen Vorkehrungen mehr, einen zu losen Sitz oder einen zu festen Sitz zwischen den Ringteilen zu erzielen. Eine Vorspannung beim Aufwickeln des Spannringteils läßt sich vorteilhaft einstellen, daß der Spannring nach Maß bereits von Haus aus erhöhte Ansprechkräfte gegenüber Fliehkräften von den Lamellen her aufbietet.

Der Stützringteil kann in herkömmlicher Weise aus einem druckfesten isolierenden Material bestehen, wobei die Hauptbelastung des Stützrings auf Druck in vorwiegend radialer Richtung es erlaubt, von Ringen oder Rohren für den Stützringteil auszugehen, die aus Ringen oder Rohren massiven druckfesten Isoliermaterials gebildet sind, wie auch aus Verbundmaterial, bei dem solches Isoliermaterial in zweckmäßig hohem Füllungsgrad faserig, körnig oder in Folienform eingelagert ist.

Für den Spannringteil eignen sich unterschiedliche Filamente in metallischer Form oder in Form von Kohlefasern und dgl., die eine ausreichende Festigkeit und Steifigkeit bis in Temperaturbereiche aufweisen können, in denen geläufige thermoplastische und duroplastische Kunststoffe versagen. Es kommt also darauf an, daß der Spannringteil seine Belastbarkeit und Steifigkeit auch dann noch in kritischen Belastungsbereichen beibehält, wenn die Kunststoff-Preßmasse des Kollektors unter hohen und von der elektrischen Belastung her auch unterschiedlichen Temperaturen, infolge der auf die Lamellen wirkenden Fliehkräfte und infolge der erheblichen Vorbelastungen beim Aufpressen eines Kollektors auf eine Motorwelle und beim Anlöten bzw. Heißstemmen der Wicklungsanschlüsse nachzugeben droht. Sowohl bei der Verwendung metallischer Filamente, etwa von Stahldraht ("Klavierdraht"), wie auch bei der Verwendung von Kohlefasern ist dem lsolations-Problem mit dem Stützringteil Rechnung getragen, so daß der Spannringteil keinen Kurzschluß zwischen den Kupferlamellen hervorruft, deren Innenstege bzw. Innensteg-Fortsätze er umgreift.

Bei der Verwendung von Stahldraht kommt auch ferromagnetisches Material in Betracht, welches gewünschtenfalls magnetisiert werden kann, um etwa Magnetsensoren für die Überwachung von Drehwinkeln oder Drehzahlen zu versorgen.

Stahldrähte oder Kohlefasern lassen sich im Austausch oder auch im Gemisch einsetzen, zumal deren Elastizitätsmodule relativ hoch sind und dicht beieinander liegen. Die dadurch bedingte Steifigkeit des Armierungsrings ist von hoher Bedeutung für dessen Funktion beim Zusammenhalt eines Kollektors, bei dem die Festigkeit eines Armierungsrings nicht erst bei erheblichen Verformungen zum Tragen kommen darf. Der spielfrei und verspannungsfrei aufbringbare Spannringteil läßt sich weitgehend in einem die Fertigung des Stützringteils fortsetzenden Arbeitsgang erstellen, wenn der Stützringteil gleichfalls als Wickel aus isolierenden Filamenten, etwa aus "endlosen" Glas- oder Keramikfasern gefertigt wird, die in eine Bindemittel-Matrix eingelagert sind. Eine solche Matrix wird schon herkömmlich für den vorbekannten Armierungsring in Form eines duroplastischen Harzes gewählt. Die Wickeltechnik erlaubt es durch die Vorgabe der Aufwickelkräfte, einen Anlagedruck zwischen den aufgewickelten Filamenten vorzugeben, bei dem diese engen Kontakt erhalten und ein zuvor beigegebenes aushärtbares duroplastisches Harz so weit aus dem Wickel ausquetschen, daß ein hoher Füllungsgrad entsteht. Ein Spannringteil-Wickel aus Kohlestoffasern oder Metalldraht ist praktisch mit der gleichen Technik und der gleichen Maschine direkt anschließend aufbringbar, wobei auch im einfachsten Fall das gleiche duroplastische Harz verwendet wird. Das Aufwickeln erfolgt zweckmäßig zunächst in Form langgestreckter Rohre, die dann zu einzelnen schmalen Ringen abgelängt werden. Es lassen sich die Rohre also für große Stückzahlen von Spannringen zunächst in entsprechend großer Länge wickeln und auch in der Rohrform nach dem Wickeln aushärten, ehe daraus einzelne Ringe hergestellt werden.

Einige Ausführungsbeispiele der Erfindung sind in der Zeichnung dargestellt und werden nachfolgend näher beschrieben. In der Zeichnung zeigen.
- Fig. 1: Schnitt durch einen (halben) Kollektor
- Fig. 2 u. 3: Schrägansicht bzw. Querschnitt eines Armierungsrings zu einem Kollektor nach Fig. 1
- Fig. 4, 5 u. 6: Querschnitt von Armierungsringen abgewandelter Form und
- Fig. 7: Schnitt durch einen (halben) Kollektor in gegenüber Fig. 1 abgewandelter Form.

Ein in Fig. 1 insgesamt mit 1 bezeichneter Kollektor weist eine Anzahl fächerförmig am Umfang verteilter Lamellen 2 auf, die jeweils vorwiegend in einer radial-axialen Ebene bezüglich einer Kollektorachse 3 erstrecken. Eine in Fig. 1 geschnitten dargestellte Lamelle 2 bildet radial nach außen einen Teil einer Lauffläche 4, an den sich der elektrisch stromführende Lamellenteil 5 bis zu einem Anschlußbereich 6 (für später noch rückzubiegende Wickelhaken) anschließt, während weiter innenliegend Innenstege 7 für eine mechanische Verankerung der Lamelle im Kollektor 1 vorgesehen sind, die zum einen flächig in einer (nicht dargestellten) Kunststoff-Preßmasse, insbesondere Duroplastmasse, haftend eingebettet sind, darüber hinaus aber Hinterschneidungen 8, 9 aufweisen, so daß sich auf der Innenseite axial vorspringend Fortsätze 10,11 bilden, die von Armierungsringen 12,13 umgriffen sind.

Der insoweit bekannte Grundaufbau eines (Trommel-) Kollektors unterscheidet sich - unter anderem - durch die Armierungsringe 12,13, die in der Form nach Fig. 1 in Fig. 2 und 3 noch einmal vergrößert dargestellt sind. Der Armierungsring 12, der mit dem Armierungsring 13 übereinstimmt, hat einen Rechteck-Querschnitt, der sich vom Material und Aufbau in einen Stützringteil 14 und einen Spannringteil 15 gliedern läßt, die hier beide etwa gleich dick dargestellt sind. Dies ist allerdings keineswegs technisch geboten oder naheliegend, da die beiden verschiedenen Ringteile unterschiedliche Funktionen haben. Der Stützringteil hat eine Isolatorfunktion, da er bei der Montage des Kollektors auf den Fortsätzen 10 bzw. 11 der Lamellen-Innenstege aufliegt und einen Kontakt zwischen Lamellen und Spannring verhindert. Diese Isolationswirkung ist schon bei sehr kleiner Dicke zu erzielen, so daß es (nur noch) darauf ankommt, daß wenigstens eine Isolierschicht auch bei hoher thermischer und/oder mechanischer Grenzbelastung zur Verfügung steht.

Der Spannringteil 15 ist demgegenüber auf hohe Festigkeit und insbesondere Steifigkeit auszulegen, so daß eine größere (radiale) Dicke des Spannringteils im allgemeinen als vorteilhaft angesehen werden kann.

Im vorliegenden Beispiel besteht der Stützringteil 14 aus fest aufeinander gewickelten Glasfasern, die dementsprechend einen hohen Füllungsgrad im Stützringteil 14 ergeben und nur in den verbleibenden Zwischenräumen durch eine Matrix duroplastischen Harzes zusammengehalten sind. Der Stützringteil stellt also auch dann noch eine thermisch und mechanisch feste Isolatorlage dar, wenn die duroplastische Matrix nicht mehr belastbar ist. Die unmittelbar aufeinanderliegenden Glasfasern nehmen den radialen Druck auf.

Der Spannringteil 15 besteht aus Kohlefasern hoher Festigkeit (Bruchspannung) und Steifigkeit (Elastizitätsmodul) und ist gleichfalls aus einem festen Wickel gefertigt, der mit der gleichen duroplastischen Harz-Matrix wie der Stützringteil 14 verbunden ist. Die beiden Ringteile gehen also insofern "fließend" ineinander über, als beim aufeinanderfolgenden Wickeln die Matrix beibehalten bleibt und beide Ringteile durch ein gemeinsames nachfolgendes Aushärten einstückig zusammenhängen.

Die Fertigung erfolgt dabei vorzugsweise in der Form, daß nicht die einzelnen Ringe, etwa in einer getrennten Nebeneinanderlage gewickelt sind, sondern daß ein fortlaufendes Rohr mit einem innenliegenden Stützringmaterial und einem außenliegenden Spannringmaterial gewickelt und in dieser Rohrform ausgehärtet wird. Nachfolgend werden die Armierungsringe vom Rohr geschnitten.

Wie aus Fig. 1 zu ersehen ist, weisen die Hinterschneidungen 9 und 10 Ausrundungen 16,17 bzw. 18,19 auf, von denen die Ausrundungen 17 und 18 zu den Fortsätzen 10 und 11 hin von besonderer Bedeutung sind. Während nämlich bei herkömmlichen, weitestgehend rechtwinklig bzw. eckig ausgeführten Hinterschneidungen ein besonderes Augenmerk darauf zu richten war, daß etwa ein metallischer Spannring nicht mit einer Stirnkante in der Hinterschneidung den Innensteg der Lamelle kontaktiert, stellen die Ausrundungen eine Gestaltungsmöglichkeit dar, mit der Form der Hinterschneidungen eine Berührungssicherheit zu erzielen. Der Armierungsring wird bis zum Ansatz der Ausrundung in den Einschnitt 8 bzw. 9 eingeschoben, so daß die Aussrundung gewährleistet, daß sich der Armierungsring nicht etwa bis zu einem Kontakt zur Lamelle hin verschiebt.

In den Fig. 4 bis 6 sind Armierungsringe dargestellt, die mit einem vom einfachen Rechteck-Querschnitt abweichenden Querschnitt einen Berührungsschutz in axialer Richtung innerhalb der Hinterschneidung 8 bzw. 9 gewährleisten können.

So ist ein Armierungsring nach Fig. 4 mit einer gestuften Breite versehen, bei der ein innenliegender Stützring 20 - auf einer Seite - eine größere axiale Breite als der darüber gewickelte Spannring 21 aufweist. Der Überstand des Stützrings schließt eine Berührung zwischen Spannring und Lamelle aus.

Eine entsprechende Wirkung läßt sich mit einer durchgehenden stirnseitigen Abschrägung 23 bei einem abgewandelten Armierungsring 24 gemäß Fig. 5 erzielen, wobei wiederum ein Stützring 25 über einen Spannring 26 axial hinaussteht. Diese Abschrägung ist bei einem Ablängen von Armierungsringen von einer für das Wickeln vorteilhaften Rohr-Zwischenform einfach zu erzielen.

Bei einem Armierungsring 27 gemäß Fig. 6 ist eine Abschrägung 28 im wesentlichen auf einen Armierungsring 29 beschränkt, während ein Stützring 30 (etwa) rechteckig bleibt. Zur Sicherheit gegen einen Berührungsschutz kann die Abschrägung zumindest geringfügig in den Stützring 30 hineingezogen sein. In jedem dieser Fälle ist auch zu berücksichtigen, daß regelmäßig bei den Querschnitten der Armierungsringe wie auch bei den Abmessungen und Hinterschneidungen der Lamellen im Sinne kompakter Bauformen und geringer Herstellungskosten möglichst wenig "verschenkt" werden soll.

Eine Ausführungsform eines Kollektors 31 nach Fig. 7 unterscheidet sich von der Ausführungsform des Kollektors 1 nach Fig. 1 nur durch die weiter ausgerundete Endflächen 32 bzw. 33 von Hinterschneidungen zur Aufnahme von Armierungsringen 12,13 (übereinstimmend mit denen nach Fig. 1). Es ist ohne weiteres ersichtlich, daß die Hinterschneidungen vielfältig gestaltet sein können, um einerseits begrenzte Auflagerflächen 34,35 an Fortsätzen 36,37 für die Armierungsringe 12,13 zu erhalten und andererseits auch bei Armierungsringen mit dem (einfachen) Rechteckquerschnitt einen Berührungsschutz zu erhalten. Insofern kämen auch gestufte oder abgeschrägte Hinterschneidungen etwa als Gegenstück zu den Armierungsring-Querschnitten nach Fig. 4 bis Fig. 6 in Betracht. Es hat sich allerdings gezeigt, daß halbrunde Hinterschneidungen 32,33 die Innenstege wenig schwächen, da sie Kerbspannungen weitgehend vermeiden. Überdies sind die freien Innenräume vorteilhaft sind für einen Materialfluß der Kunststoffpreßmasse, die den Kollektor nach der Montage als Isolator und Tragkörper fixiert und auch im Bereich der Hinterschneidungen und der Zwischenräume zwischen den Innenstegen fehlerfrei einfließen soll.

## Patentansprüche

1. Kollektor (1,31) für einen Elektromotor mit fächerförmig am Umfang verteilten Kupferlamellen (2), die mit Hinterschneidungen (8,9) aufweisenden Innenstegen (7) in einem isolierenden Träger aus einer Kunststoff-Preßmasse verankert sind, wobei zumindest ein als Einheit zu handhabender, doppellagiger Armierungsring (12,13,22,24,27) mit einem elektrisch leitendes Material aufweisenden Spannringteil (15,21,26,29) im Träger eingeschlossen ist, der die Innenstege an Fortsätzen (10,11) im Bereich der Hinterschneidungen (8,9) umgreift und zumindest auf seiner den Fortsätzen (10,11) zugewandten Innenseite einen Stützringteil (14,20,25,20) aus isolierendem Material aufweist, **dadurch gekennzeichnet, daß** der Spannringteil (15,21,26,29) aus einem Wickel von den Stützringteil (14,20,25,30) umschließenden Filamenten gebildet ist.

2. Kollektor nach Anspruch 1, **dadurch gekennzeichnet, daß** die Filamente in einer Matrix aus Bindemittel lagern.

3. Kollektor nach Anspuch 2, **dadurch gekennzeichnet, daß** die Matrix aus einem duroplastischem Harz besteht.

4. Kollektor nach einem der Ansprüche 1 bis 3, **dadurch gekennzeichnet, daß** die Filamente unter einer Vorspannung den Stützringteil umschließen.

5. Kollektor nach einem der Ansprüche 1 bis 4, **dadurch gekennzeichnet, daß** die Filamente zumindest zum Teil aus Kohlestoffasern bestehen.

6. Kollektor nach einem der Ansprüche 1 bis 5, **dadurch gekennzeichnet, daß** die Filamente Metalldrähte umfassen.

7. Kollektor nach einem der Ansprüche 1 bis 6, **dadurch gekennzeichnet, daß** der Stützringteil (14,20,25,30) aus einem bis in höhere Temperaturen druckfesten Material besteht.

8. Kollektor nach Anspruch 7, **dadurch gekennzeichnet, daß** der Stützringteil (14,20,25,30) aus Filamenten elektrisch isolierenden Materials besteht.

9. Kollektor nach Anspruch 7 oder 8, **dadurch gekennzeichnet, daß** der Stützringteil (14,20,25,30) zumindest teilweise aus Gläsmaterial besteht.

10. Kollektor nach Anspruch 7 oder 8, **dadurch gekennzeichnet, daß** der Stützringteil (14,20,25,30) zumindest teilweise aus keramischem Material besteht.

11. Kollektor nach einem der Ansprüche 1 bis 10, **dadurch gekennzeichnet, daß** die Hinterschneidungen (8,9) der Innenstege (7) im Anschluß an radial nach außen weisende Auflagerflächen für einen Armierungsring (12,13) in axial nach außen weisende Endflächen (Ausrundungen 16,17,18,19;32,33) übergehen, die gegenüber einer benachbarten Stirnfläche des Armierungsrings (12,13) zurückweichen.

12. Kollektor nach Anspruch 11, **dadurch gekennzeichnet, daß** der Armierungsring (12,13) einen Rechteck-Querschnitt aufweist und daß sich die Hinterschneidung mit der Endfläche in axialer Richtung nach innen ausweitet.

13. Kollektor nach Anspruch 11 oder 12, **dadurch gekennzeichnet, daß** die Hinterschneidungen im Bereich der Endfläche zumindest radial innenseitig eine Ausrundung (16,17,18,19) bildet.

14. Armierungsring (12,13,22,24,27) zu einem Kollektor nach einem der Ansprüche 1 bis 13, mit einem innenliegenden Stützringteil (14,20,25,30) aus isolierendem Material und einem den Stützringteil bündig umschließenden Spannringteil (15,21,26,29) aus einem elektrisch leitenden Material, **dadurch gekennzeichnet, daß** der Spannringteil (15,21,26,29) aus einem auf dem Stützringteil (14,20,25,30) aufliegenden und in sich und mit dem Stützringteil (14,20,25,30) durch eine Bindemasse-Matrix fest verbundenen Wickel von Filamenten besteht.

15. Armierungsring nach Anspruch 14, **dadurch gekennzeichnet, daß** der Stützringteil (14,20,25,30) gleichfalls aus einem Wickel von Filamenten besteht und mit dem Spannringteil (15,21,26,29) durch eine einheitliche Bindemittel-Matrix gehalten ist.

16. Armierungsring nach Anspruch 14 oder 15, **dadurch gekennzeichnet, daß** der Stützringteil (20,25,30) gegenüber dem Spannringteil (21,26,29) zumindest auf einer Seite einen axialen Überstand aufweist.

17. Verfahren zur Herstellung eines Armierungsrings nach Anspruch 14, 15 oder 16, **dadurch gekennzeichnet, daß** ein Ring oder Rohr für zumindest ein Stützringteil mit Filamenten für ein Spannringteil umwickelt und daß der Wickel durch Bindemittel fixiert wird.

18. Verfahren nach Anspruch 17, **dadurch gekennzeichnet, daß** das Bindemittel ein flüssiges duroplastisches Harz ist, welches vor dem Wickeln den Filamenten zugegeben und nach Wickeln ausgehärtet wird.

19. Verfahren nach Anspruch 17 oder 18, **dadurch gekennzeichnet, daß** mehrere Stützringteile und der Spannringteil in Form eines Rohres hergestellt werden, aus dem die Armierungsringe durch Ablängen hergestellt werden.

20. Verfahren nach Anspruch 19, **dadurch gekennzeichnet, daß** der Stützringteil aus einem Wickel von Filamenten isolierenden Materials zusammen mit einem zu einen aushärtbaren Duroplastmaterial in Rohrform hergestellt und danach mit Filamenten des Spannringteils, gleichfalls zusammen mit einem aushärtbaren Duroplastmaterial umwickelt und zu einer Rohrform ausgehärtet wird.

## Claims

1. Commutator (1,31) for an electric motor, having copper bars (2) which are distributed in a fanned-out form at the circumference and which are anchored in an insulating carrier composed of a plastics moulding material by inner portions (7) having undercuts (8, 9), there being enclosed in the carrier at least one two-layered reinforcing ring (12, 13, 22, 24, 27) intended for handling as a unit, which reinforcing ring (12, 13, 22, 24, 27) has a clamping-ring part (15, 21, 26, 29) having an electrically conductive material, fits round the inner portions at projections (10, 11) in the region of the undercuts (8, 9), and has, at least on its inner side adjacent the projections (10, 11), a supporting-ring part (14, 20, 25, 20), **characterised in that** the clamping-ring part (15, 21, 26, 29) is formed from a coil of filaments surrounding the supporting-ring part (14, 20, 25, 30).

2. Commutator according to claim 1, **characterised in that** the filaments rest in a matrix of binder.

3. Commutator according to claim 2, **characterised in that** the matrix comprises thermosetting plastics resin.

4. Commutator according to one of claims 1 to 3, **characterised in that** the filaments surround the supporting-ring part under a pre-loading.

5. Commutator according to one of claims 1 to 4, **characterised in that** at least some of the filaments comprise carbon fibres.

6. Commutator according to one of claims 1 to 5, **characterised in that** the filaments comprise metal wires.

7. Commutator according to one of claims 1 to 6, **characterised in that** the supporting-ring part (14, 20, 25, 30) comprises a material which is resistant to pressure up to quite high temperatures.

8. Commutator according to claim 7, **characterised in that** the supporting-ring part (14, 20, 25, 30) comprises filaments of electrically insulating material.

9. Commutator according to claim 7 or 8, **characterised in that** at least part of the supporting-ring part (14, 20, 25, 30) comprises glass material.

10. Commutator according to claim 7 or 8, **characterised in that** at least part of the supporting-ring part (14, 20, 25, 30) comprises ceramic material.

11. Commutator according to one of claims 1 to 10, **characterised in that**, following on from radially outward facing mounting faces for a reinforcing ring (12, 13), the inner portions (7) continue into axially outward facing end-faces (radiuses 16, 17, 18, 19; 32, 33) which are set back relative to an adjacent side-face of the reinforcing ring (12, 13).

12. Commutator according to claim 11, **characterised in that** the reinforcing ring (12, 13) is of square or rectangular cross-section and **in that** the undercut having the end-face widens in the axially inward direction.

13. Commutator according to claim 11 or 12, **characterised in that**, in the region of the end-face, the undercut forms a radius (16, 17, 18, 19), at least on the inner side radially.

14. Reinforcing ring (12, 13, 22, 24, 27) for a commutator according to one of claims 1 to 13, having a supporting-ring part (14, 20, 25, 30) of insulating material situated on the inside and a clamping-ring part (15, 21, 26, 29) of an electrically conductive material which surrounds with the supporting-ring part in such a way as to be flush therewith, **characterised in that** the clamping-ring part (15, 21, 26, 29) comprises a coil of filaments which rests on the supporting-ring part (14, 20, 25, 30) and which is solidly connected together and to the supporting-ring part (14, 20, 25, 30) by a matrix of binder material.

15. Reinforcing ring according to claim 14, **characterised in that** the supporting-ring part (14, 20, 25, 30) likewise comprises a coil of filaments and is held to the clamping-ring part (15, 21, 26, 29) by a homogeneous matrix of binder.

16. Reinforcing ring according to claim 14 or 15, **characterised in that** on at least one side the supporting-ring part (20, 25, 30) projects axially beyond the clamping-ring part (21, 26, 29).

17. Method of producing a reinforcing ring according to claim 14, 15 or 16, **characterised in that**, for at least one supporting-ring part, filaments for a clamping-ring part are coiled round a ring or tube, and **in that** the coil is fixed in place by binder.

18. Method according to claim 17, **characterised in that** the binder is a liquid thermosetting plastics resin which is applied to the filaments before the coiling and is cured after the coiling.

19. Method according to claim 17 or 18, **characterised in that** a plurality of supporting-ring parts and the clamping-ring part are produced in the form of a tube, from which the reinforcing rings are produced by cutting to length.

20. Method according to claim 19, **characterised in that** the supporting-ring part is produced in tubular form from a coil of filaments of insulating material together with a curable thermosetting plastics material, and thereafter has filaments of the clamping-ring part, likewise together with a curable thermosetting plastics material, coiled round it, and is cured to produce a tubular shape.

## Revendications

1. Collecteur (1, 31) pour un moteur électrique, comportant des lamelles de cuivre (2) réparties en éventail à la périphérie, qui sont ancrées par des nervures intérieures (7) présentant des contre-dépouilles (8, 9) dans un support isolant en une masse de plastique pressée, dans lequel au moins une bague de renforcement (12, 13, 22, 24, 27) à double couche, à manipuler en bloc, comportant une partie de bague de serrage (15, 21, 26, 29) présentant une matière conductrice de l'électricité, est enchâssée dans le support qui entoure les nervures intérieures sur des prolongements (10, 11) dans la région des contre-dépouilles (8, 9) et présente, au moins sur sa face intérieure tournée vers les prolongements (10, 11), une partie de bague de soutien (14, 20, 25, 30) en matière isolante, **caractérisé en ce que** la partie de bague de serrage (15, 21, 26, 29) est formée par une bobine de filaments entourant la partie de bague de soutien (14, 20, 25, 30).

2. Collecteur selon la revendication 1, **caractérisé en ce que** les filaments sont placés dans une matrice en agent liant.

3. Collecteur selon la revendication 2, **caractérisé en ce que** la matrice se compose d'une résine thermodurcissable.

4. Collecteur selon l'une quelconque des revendications 1 à 3, **caractérisé en ce que** les filaments entourent la partie de bague de soutien avec une précontrainte.

5. Collecteur selon l'une quelconque des revendications 1 à 4, **caractérisé en ce que** les filaments se composent au moins en partie de fibres de carbone.

6. Collecteur selon l'un quelconque des revendications 1 à 5, **caractérisé en ce que** les filaments contiennent des fils métalliques.

7. Collecteur selon l'une quelconque des revendications 1 à 6, **caractérisé en ce que** la partie de bague de soutien (14, 20, 25, 30) se compose d'une matière résistant à la pression à haute température.

8. Collecteur selon la revendication 7, **caractérisé en ce que** la partie de bague de soutien (14, 20, 25, 30) se compose de filaments en une matière électriquement isolante.

9. Collecteur selon la revendication 7 ou 8, **caractérisé en ce que** la partie de bague de soutien (14, 20, 25, 30) se compose au moins en partie de matière de verre.

10. Collecteur selon la revendication 7 ou 8, **caractérisé en ce que** la partie de bague de soutien (14, 20, 25, 30) se compose au moins en partie d'une matière céramique.

11. Collecteur selon l'une quelconque des revendications 1 à 10, **caractérisé en ce que** les contre-dépouilles (8, 9) des nervures intérieures (7) se transforment, à la suite de surfaces portantes orientées radialement vers l'extérieur pour une bague de renforcement (12, 13), en surfaces d'extrémité orientées axialement vers l'extérieur (arrondis 16, 17, 18, 19; 32, 33), qui sont en retrait par rapport à une surface frontale voisine de la bague de renforcement (12, 13).

12. Collecteur selon la revendication 11, **caractérisé en ce que** la bague de renforcement (12, 13) présente une section transversale rectangulaire et **en ce que** la contre-dépouille avec la surface d'extrémité s'élargit vers l'intérieur en direction axiale.

13. Collecteur selon la revendication 11 ou 12, **caractérisé en ce que** les contre-dépouilles forment au moins radialement vers l'intérieur un arrondi (16, 17, 18, 19) dans la région de la surface d'extrémité.

14. Bague de renforcement (12, 13, 22, 24, 27) pour un collecteur selon l'une quelconque des revendications 1 à 13, comportant une partie de bague de soutien intérieure (14, 20, 25, 30) en une matière isolante et une partie de bague de serrage (15, 21, 26, 29) entourant à niveau la partie de bague de soutien, en une matière conductrice de l'électricité, **caractérisée en ce que** la partie de bague de serrage (15, 21, 26, 29) se compose d'une bobine de filaments solidement assemblée à elle-même et à la partie de bague de soutien (14, 20, 25, 30) par une matrice de masse de liant et appliquée sur la partie de bague de soutien (14, 20, 25, 30).

15. Bague de renforcement selon la revendication 14, **caractérisée en ce que** la partie de bague de soutien (14, 20, 25, 30) se compose également d'une bobine de filaments et est maintenue avec la partie de bague de serrage (15, 21, 26, 29) par une matrice de liant unique.

16. Bague de renforcement selon la revendication 14 ou 15, **caractérisée en ce que** la partie de bague de soutien (20, 25, 30) présente un débordement axial au moins sur un côté par rapport à la partie de bague de serrage (21, 26, 29).

17. Procédé de fabrication d'une bague de renforcement selon la revendication 14, 15 ou 16, **caractérisé en ce que** l'on enveloppe une bague ou un tube pour au moins une partie de bague de soutien avec des filaments pour une partie de bague de serrage et **en ce que** la bobine est fixée à l'aide d'un agent liant.

18. Procédé selon la revendication 17, **caractérisé en ce que** l'agent liant est une résine thermodurcissable liquide qui est ajoutée aux filaments avant l'enroulement et qui est durcie après l'enroulement.

19. Procédé selon la revendication 17 ou 18, **caractérisé en ce que** l'on fabrique plusieurs parties de bague de soutien et la partie de bague de serrage sous la forme d'un tube à partir duquel on fabrique les bagues de renforcement par une coupe à longueur.

20. Procédé selon la revendication 19, **caractérisé en ce que** la partie de bague de soutien est fabriquée sous forme de tube à partir d'une bobine de filaments en matière isolante avec une matière plastique thermodurcissable et est ensuite enveloppée avec des filaments de la partie de bague de serrage, également avec une matière plastique thermodurcissable, et est durcie en forme de tube.
